# EUROPÄISCHE PATENTANMELDUNG

(11) **EP 1 084 665 A1**
(43) Veröffentlichungstag der Anmeldung: **21.03.2001**
(21) Anmeldenummer: 99125342.8
(22) Anmeldetag: 21.12.1999
(51) Int. Cl.: A47D 5/00

(54) **Wandmontierbarer klappbarer Babywickeltisch**

(30) Priorität: 17.09.1999 DE 29916419 U
(71) Anmelder: Sonnenstrahl, Peter, 86165 Augsburg (DE); Bremer, Jochen, 86153 Augsburg (DE)
(72) Erfinder: Sonnenstrahl, Peter, 86165 Augsburg (DE); Bremer, Jochen, 86153 Augsburg (DE)
(74) Vertreter: Gallo, Wolfgang, Dipl.-Ing. (FH)

(57) **Zusammenfassung**

Wandbefestigbarer klappbarer Babywickeltisch, wobei an einem wandbefestigbaren Wandkörper (1) unten eine horizontale Konsole (2) starr angeordnet und daran eine Wickeltischplatte (4) über eine Scharnierverbindung (3) verbunden und an ihren freien Rändern mit Seitenbrettern versehen ist und ein Zugglied (7) die Schwenkbarkeit der Wickeltischplatte aus einer vertikalen Ruhestellung in eine horizontale Gebrauchsstellung begrenzt.

## Beschreibung

In Gaststätten, Kaufhäusern sowie in öffentlichen Veranstaltungen dienenden Gebäuden und Anlagen und dergl., die auch von Familien oder Müttern mit Kleinkindern besucht werden, gibt es in der Regel keine brauchbare Möglichkeit, Kleinkinder bei Bedarf zu wickeln. Meist steht nicht einmal eine provisorische Möglichkeit wie beispielsweise irgendein Tisch, eine Kommode oder ähnliches zur Verfügung, und unter den beengten Verhältnissen der meisten Toilettenanlagen läßt sich ein geeignetes Möbel auch kaum aufstellen.

Aufgabe der Erfindung ist es daher, einen für solche Anwendungsbereiche geeigneten Wickeltisch zu schaffen.

Diese Aufgabe wird durch den im Schutzanspruch 1 angegebenen wandbefestigbaren klappbaren Wickeltisch gelöst. Vorteilhafte Ausgestaltungen dieses Wickeltisches sind Gegenstand der Unteransprüche.

Die Einzelheiten des erfindungsgemäßen Wickeltisches werden nachstehend unter Bezugnahme auf die anliegende Zeichnung näher beschrieben, die den Wickeltisch in auseinandergezogener Darstellung zeigt.

Danach weist der Wickeltisch zunächst einen Wandkörper, vorzugsweise in Gestalt einer wandbefestigbaren Platte 1 auf. Es könnte sich auch um einen flachen Rahmen oder um zwei mit seitlichem Abstand an der Wand befestigbare vertikale plattenförmige Schenkel handeln, welche die Aufgabe erfüllen, die Anordnung an einer Wand zu befestigen. Eine Platte 1 kann aber zugleich auch als Träger für ein dekoratives Wandbild oder als Tafel zum Anbringen von Informationen oder von Werbung dienen.

Entlang der Unterseite der wandbefestigbaren Platte 1 bzw. des Wandkörpers ist eine horizontale Konsole 2 angeordnet. An dieser ist über zwei Scharniere 3 eine Wickeltischplatte 4 klappbar angelenkt. Diese Wickeltischplatte 4 ist an ihren drei freien Seiten, also an ihrem in der horizontal heruntergeklappten Position vorderen Rand und den beiden seitlichen Rändern mit einem Frontwandbrett 5 bzw. mit jeweils einen Seitenwandbrett 6 versehen. Die Höhe dieser Front- und Seitenwandbretter 5 und 6 entspricht etwa die Tiefe der Konsole 2.

Zwei beiderseits angeordnete Ketten 7, die mit ihrem einen Ende jeweils am oberen Bereich des Wandkörpers bzw. der Platte 1 und mit ihrem anderen Ende an einem der vorderen Eckbereiche der Wickeltischplatte 4 befestigt sind, begrenzen den Schwenkbereich der klappbaren Wickeltischplatte derart, daß diese aus der in eine Vertikalposition hochgeklappten Ruhestellung in eine horizontale Gebrauchsstellung herunterklappbar ist, in welcher die Wickeltischplatte 4 die Konsole 2 horizontal nach vorne verlängert und eine horizontale Fläche zum Auflegen des Babys bildet.

Die Front- und Seitenwandbretter 5 und 6 entlang der freien Ränder der Wickeltischplatte 4 schaffen nicht nur Schutz gegen ein Herunterrutschen des Babys von der Wickeltischplatte und gegen Herunterfallen von Windel, Puder- oder Cremedose beim Wickeln des Babys aufgrund dessen Ruder- und Strampelbewegungen, sondern schaffen auch einen genügend tiefen Raum zur Aufnahme einer gut gepolsterten Wickelmatte (nicht dargestellt) als weiche Unterlage für das Baby. Damit die Wickelunterlage nicht entwendet werden kann, bietet es sich an, sie an den beiden vorderen Ecken mit Durchgangsöffnungen zu versehen, mit welchen sie auf die beiderseitigen Ketten 7 aufgefädelt wird. Natürlich kann sie auch auf die Wickeltischplatte aufgeklebt oder auf sonstige Weise daran befestigt werden.

Statt der Ketten 7 können selbstverständlich auch Bänder oder Gelenkstreben verwendet werden, welche als Zugglieder zum Halten der Wickeltischplatte in ihrem heruntergeklappten Zustand dienen.

Die Konsole 2 lenkt aufgrund ihrer Tiefe die Wickeltischplatte 4 mit solcher Distanz von der Wand an, daß die Wickeltischplatte trotz der Front- und Seitenwandbretter 5 und 6 hochgeklappt werden kann. Die Platte 1 ist vorzugsweise so bemessen, daß die Front- und Seitenwandbretter im hochgeklappten Zustand der Wickeltischplatte 4 den oberen Rand und die seitlichen Ränder der Platte 1 umgreifen. An dem Frontseitenbrett 5 ist ein Handgriff 8 montiert, der zum Herunterklappen bzw. Heraufklappen des Wickeltisches dienst. Stattdessen können auch Griffe seitlich an den Seitenwandbrettern nahe deren vorderen Enden angeordnet sein. Zur Fixierung des hochgeklappten Wickeltisches kann ein Rastmechanismus oder eine Verriegelung vorgesehen sein.

## Patentansprüche

1. Wandbefestigbarer klappbarer Babywickeltisch, bestehend aus einem plattenförmigen oder aus plattenförmigen Elementen bestehenden, an einer Wand befestigbaren Wandkörper (1), an welchem unten eine horizontale Konsole (2) starr angeordnet ist, und aus einer Wickeltischplatte (4), die sich an die Konsolenvorderkante anschließend über eine Scharnierverbindung (3) gelenkig mit der Konsole (2) verbunden ist und an ihren freien Rändern mit Seitenbrettern versehen ist, wobei die Tiefe der Konsole (2) und die Höhe der Seitenbretter (5, 6) aufeinander abgestimmt sind, und mit mindestens einem einerseits am Wandkörper (1) und andererseits an der Wickeltischplatte (4) oder einem der Seitenbretter befestigten Zugglied, welches die Schwenkbarkeit der Wickeltischplatte (4) aus der vertikalen hochgeklappten Ruhestellung bis in eine horizontale Gebrauchsstellung begrenzt.

2. Wickeltisch nach Anspruch 1, wobei die Scharnierverbindung aus mindestens zwei Scharniergelenken (3), einem Klavierband oder einem textilen Gelenkband gebildet ist.

3. Wickeltisch nach Anspruch 1 oder 2, wobei der Wandkörper eine so bemessene Platte (1) ist, daß bei hochgeklappter Wickeltischplatte (4) die Seitenbretter (5, 6) mit ihren Randbereichen die Randbereiche der Wandplatte (1) umfassen.

4. Wickeltisch nach einem der Ansprüche 1 bis 3, wobei vorzugsweise zwei Zugglieder in Form einer Kette (7), eines Bands oder einer Gelenkstrebe vorgesehen sind.

5. Wickeltisch nach einem der Ansprüche 1 bis 4, wobei auf der Wickeltischplatte (5) ein Wickelpolster angeordnet und dieses durch Auffädeln auf das mindestens eine Zugglied (7) mittels einer darin gebildeten entsprechenden Öffnung unentwendbar fixiert ist.
